# EUROPÄISCHE PATENTSCHRIFT

(11) **EP 1 784 605 B1**
(45) Veröffentlichungstag und Bekanntmachung des Hinweises auf die Patenterteilung: **28.11.2007**
(21) Anmeldenummer: 05774111.8
(22) Anmeldetag: 16.08.2005
(51) Int. Cl.: F24C 15/20

(54) **HÖHENVERSTELLEINRICHTUNG FÜR EINE DECKENBEFESTIGTE DUNSTABZUGSHAUBE SOWIE DUNSTABZUGSHAUBE**
HEIGHT-ADJUSTABLE DEVICE FOR AN EXTRACTOR HOOD WHICH IS FIXED TO A COVER AND EXTRACTOR
DISPOSITIF DE REGLAGE EN HAUTEUR POUR HOTTE ASPIRANT FIXEE AU PLAFOND ET HOTTE ASPIRANTE CORRESPONDANTE

(30) Priorität: 01.09.2004 DE 102004042291
(43) Veröffentlichungstag der Anmeldung: 16.05.2007
(73) Patentinhaber: Miele & Cie. KG, 33332 Gütersloh (DE)
(72) Erfinder: ECKARDT, Gerd, 59846 Sundern (DE); NOLTE, Heinz-Gerd, 59757 Arnsberg (DE); SCHÜSSELER, Dirk, 59821 Arnsberg (DE); WALLOTH, Friedrich, 59755 Arnsberg (DE)
(86) Internationale Anmeldenummer: PCT/EP2005/008880
(87) Internationale Veröffentlichungsnummer: WO 2006/024391

(56) Entgegenhaltungen:
- EP-A- 0 521 810
- WO-A-02/093079
- DE-A1- 3 920 558
- DE-A1- 4 322 662
- DE-U1- 8 530 783
- DE-U1- 9 101 894
- PATENT ABSTRACTS OF JAPAN Bd. 009, Nr. 307 (M-435), 4. Dezember 1985 (1985-12-04) & JP 60 142132 A (SEKISUI KAGAKU KOGYO KK), 27. Juli 1985 (1985-07-27)

## Beschreibung

Die Erfindung betrifft eine Höhenverstelleinrichtung für eine deckenbefestigte Dunstabzugshaube der im Oberbegriff des Anspruchs 1 genannten Art.

Eine derartige Höhenverstelleinrichtung ist beispielsweise aus der WO 02/093079 A1 bekannt. Die darin offenbarte wandbefestigte Dunstabzugshaube beinhaltet eine Höhenverstelleinrichtung, die eine als Zahnstange ausgebildete Führungsschiene mit Rasten und eine hakenartig ausgebildete Sperrklinke aufweist, wobei die Führungsschiene in dem montierten Zustand der Höhenverstelleinrichtung an einer Wandmontageplatte und die Sperrklinke an dem Rest der bekannten Dunstabzugshaube befestigt ist. Die Sperrklinke ist dabei von einer Entriegelungslage, in der eine Bewegung der Sperrklinke entlang der Längsachse der Führungsschiene ermöglicht ist, in eine Verriegelungslage, in der die Sperrklinke mit den Rasten der Führungsschiene verrastet, so dass eine Bewegung der Sperrklinke entlang der Längsachse der Führungsschiene verhindert ist, überführbar. Bei der bekannten Höhenverstelleinrichtung wird die Sperrklinke mittels eines vorgespannten Federelements automatisch in der Verriegelungslage gehalten. Durch die Betätigung eines an der Sperrklinke befestigten Seilzugs kann der Benutzer die Sperrklinke von der Verriegelungslage und gegen die Federkraft des Federmittels in die Entriegelungslage bewegen, um danach die Höhenlage der bekannten Dunstabzugshaube unter Aufrechterhaltung der Spannung des Seilzugs manuell einzustellen. Sobald sich die Dunstabzugshaube in der gewünschten Höhe befindet, entspannt der Benutzer den Seilzug und die Sperrklinke wird aufgrund der Federkraft des Federmittels wieder automatisch in die Verriegelungslage überführt.

Der Erfindung stellt sich somit das Problem eine Höhenverstelleinrichtung für eine deckenbefestigte Dunstabzugshaube anzugeben, bei der die Höhenverstellung erleichtert ist.

Erfindungsgemäß wird dieses Problem durch eine Höhenverstelleinrichtung mit den Merkmalen des Patentanspruchs 1 gelöst. Vorteilhafte Ausgestaltungen und Weiterbildungen der Erfindung ergeben sich aus den nachfolgenden Unteransprüchen.

Die mit der Erfindung erreichbaren Vorteile bestehen neben einer Erleichterung der Höhenverstellung insbesondere in einem verringerten Kraftaufwand des Benutzers bei der Höhenverstellung. Ferner muss der Benutzer nicht gleichzeitig einen Seilzug spannen und die Dunstabzugshaube gegen deren Gewichtskraft abstützen oder sogar in die der Gewichtskraft entgegengesetzte Richtung bewegen.

Eine vorteilhafte Weiterbildung der erfindungsgemäßen Lehre sieht vor, dass die Führungsschiene ein parallel zu deren Längsachse verlaufendes Langloch aufweist, in dem die Sperrklinke in dem montierten Zustand der Höhenverstelleinrichtung geführt ist, wobei eine Längswand des Langlochs Rasten aufweist und die gegenüberliegende Längswand des Langlochs im Wesentlichen glatt ausgebildet ist. Hierdurch sind die zwei Funktionen der Führungsschiene, nämlich die Sperrklinke bei der Höhenverstellung der Dunstabzugshaube zu führen und in der Verriegelungslage der Sperrklinke mit dieser eine Rastverbindung zu bilden, gleichzeitig und auf konstruktiv einfache Weise gelöst. Darüber hinaus ist der Benutzer durch die Anordnung der Rasten in dem Inneren eines Langlochs bei der Höhenverstellung gegen Verletzungen an den unter Umständen scharfkantigen Rasten geschützt.

Eine vorteilhafte Weiterbildung der vorgenannten Ausführungsform sieht vor, dass im Wesentlichen die eine gesamte Längswand mit direkt aneinander angrenzenden Rasten versehen ist. Auf diese Weise ist eine Höhenverstellung mit geringen Stufenabständen ermöglicht.

Eine besonders vorteilhafte Weiterbildung der vorgenannten Ausführungsformen sieht vor, dass die Sperrklinke um eine in dem montierten Zustand der Höhenverstelleinrichtung im Wesentlichen senkrecht zu der durch das Langloch aufgespannten Ebene verlaufenden Schwenkachse schwenkbar gelagert ist und dass beide Längswände des Langlochs jeweils einen rampenartigen Abschnitt als Betätigungsmittel aufweisen. Hierdurch ist die erfindungsgemäße Höhenverstelleinrichtung auf konstruktiv einfache Weise realisiert und robust.

Eine weitere vorteilhafte Weiterbildung der vorgenannten Ausführungsform sieht vor, dass das Umschnappmittel eine an der Sperrklinke exzentrisch angeordnete und von der Schwenkachse beabstandete Masse aufweist. Auf diese Weise ist das Umschnappmittel besonders einfach und robust verwirklicht.

Eine andere vorteilhafte Weiterbildung der vorgenannten Ausführungsformen sieht vor, dass das Umschnappmittel ein Federmittel aufweist. Hierdurch ist eine leichte und materialsparende Ausbildung der Sperrklinke ermöglicht.

Grundsätzlich ist die Ausbildung der Rasten nach Art, Material und Anordnung in weiten geeigneten Grenzen wählbar. Zweckmäßigerweise sind die Rasten sägezahnartig ausgebildet.

Eine vorteilhafte Weiterbildung der erfindungsgemäßen Lehre sieht vor, dass die Höhenverstelleinrichtung ein Sicherungsmittel aufweist, mit dem die relative Lage der Führungsschiene zu der Sperrklinke fixierbar ist. Hierdurch ist gewährleistet, dass die Höhenlage der Dunstabzugshaube nach einer erstmaligen Einstellung sicher erhalten bleibt und vor ungewünschten Verstellungen geschützt ist.

Ein weiteres Problem der Erfindung besteht darin, eine Dunstabzugshaube mit einer erfindungsgemäßen Höhenverstelleinrichtung anzugeben.

Diese Problem ist durch eine Dunstabzugshaube gemäß Anspruch 9 gelöst.

Grundsätzlich ist die Anordnung der erfindungsgemäßen Höhenverstelleinrichtung an der erfindungsgemäßen Dunstabzugshaube in weiten geeigneten Grenzen wählbar. Zweckmäßigerweise ist die Führungsschiene in dem montierten Zustand der Höhenverstelleinrichtung an einem Gebläsegehäuse und die Sperrklinke an einem Kamingehäuse der Dunstabzugshaube befestigt oder umgekehrt.

Eine vorteilhafte Weiterbildung der erfindungsgemäßen Dunstabzugshaube sieht vor, dass die Höhenverstelleinrichtung in dem montierten Zustand zwei sich diagonal gegenüberliegende und voneinander beabstandete Führungsschienen aufweist, die mit jeweils einer Sperrklinke in Eingriff sind. Hierdurch ist die Längsführung der bei der Höhenverstellung relativ zueinander bewegten Teile der Dunstabzugshaube verbessert, so dass die Gefahr von Verkantungen bei der Höhenverstellung vermindert ist.

Ein Ausführungsbeispiel der Erfindung ist in den Zeichnungen rein schematisch dargestellt und wird nachfolgend näher beschrieben. Es zeigt
- Figur 1: eine perspektivische Ansicht einer erfindungsgemäßen Dunstabzugshaube, wobei die deckenbefestigte Dunstabzugshaube in der untersten Lage dargestellt ist,
- Figur 2: die Dunstabzugshaube aus Fig. 1 mit hoch geschobenem Außenkamingehäuse und in gleicher Ansicht wie in Fig. 1,
- Figur 3: ein Detail der Dunstabzugshaube aus Fig. 2 in vergrößerter Darstellung,
- Figur 4: die Dunstabzugshaube aus Fig. 2 ohne Außenkamingehäuse und in gleicher Ansicht wie in Fig. 2,
- Figur 5: das Innenkamingehäuse aus Fig. 4 in teilweiser und vergrößerter Darstellung,
- Figur 6: eine erfindungsgemäße Höhenverstelleinrichtung aus Fig. 4 in teilweiser Darstellung, mit der Sperrklinke in der Entriegelungslage und in einer vergrößerten Vorderansicht,
- Figur 7: die erfindungsgemäße Höhenverstelleinrichtung aus Fig. 6 mit der Sperrklinke in der Verriegelungslage und in gleicher Darstellung wie in Fig. 6,
- Figur 8: die Dunstabzugshaube in ähnlicher Darstellung wie in Fig. 4, wobei die Dunstabzugshaube in der obersten Lage dargestellt ist,
- Figur 9: die erfindungsgemäße Höhenverstelleinrichtung in einer der Dunstabzugshaube aus Fig. 8 zugeordneten Lage, mit der Sperrklinke in der Verriegelungslage und in gleicher Darstellung wie in Fig. 6 und
- Figur 10: die erfindungsgemäße Höhenverstelleinrichtung aus Fig. 9 mit der Sperrklinke in der Entriegelungslage und in gleicher Darstellung wie in Fig. 9.

Fig. 1 zeigt eine erfindungsgemäße deckenbefestigte Dunstabzugshaube mit einer erfindungsgemäßen Höhenverstelleinrichtung. Bei der hier erläuterten Dunstabzugshaube handelt es sich um eine Umlufthaube. Die nachfolgenden Erläuterungen sind für Ablufthauben ebenfalls gültig. Zur einfacheren Darstellung wurde die Decke, an der die Dunstabzugshaube auf dem Fachmann bekannte Weise befestigt ist, nicht dargestellt. In Fig. 1 ist die Dunstabzugshaube mit Blick von schräg oben dargestellt. Die Dunstabzugshaube weist ein Innenkamingehäuse 2, ein Außenkamingehäuse 4 und ein Absauggehäuse 6 auf. Alle Gehäuse 2, 4 und 6 sind aus Blechteilen hergestellt. Das Außenkamingehäuse 4 ist in dem zusammengebauten Zustand der Dunstabzugshaube parallel zu einer durch eine strichpunktierte Linie 8 symbolisierte vertikale Achse verschieblich an dem Innenkamingehäuses 2 geführt.

In Fig. 2 ist die Dunstabzugshaube in gleicher Ansicht wie in Fig. 1 gezeigt. Im Unterschied zu Fig. 1 ist die Dunstabzugshaube hier mit entlang dem Innenkamingehäuse 2 hoch geschobenem Außenkamingehäuse 4 dargestellt. An dem Innenkamingehäuse 2 ist ein in Fig. 2 nicht dargestelltes und als Rastfeder ausgebildetes Sperrmittel angeordnet, um das Außenkamingehäuse 4 in der hier dargestellten obersten Lage zu fixieren.

Fig. 3 zeigt ein Detail der Dunstabzugshaube aus Fig. 2 im Bereich des Sperrmittels 10. Die Rastfeder 10 weist eine sich in der Bildebene nach unten verjüngende Rampe auf, die es ermöglicht, das Außenkamingehäuse 4 mit geringem Kraftaufwand und gegen die Federkraft der Rastfeder 10 in der Bildebene nach oben zu schieben. Sobald das Außenkamingehäuse 4 in die in Fig. 3 dargestellte oberste Lage überführt worden ist, springt die Rastfeder 10 wieder in die in Fig. 3 gezeigte Entspannungslage zurück. Das Gewicht des Außenkamingehäuses 4 wird von der Rastfeder 10 auf das Innenkamingehäuse 2 übertragen, über das die gesamte Dunstabzugshaube an der nicht dargestellten Decke gehalten ist.

In Fig. 4 ist die erfindungsgemäße Dunstabzugshaube analog zu Fig. 2 dargestellt. Der besseren Übersichtlichkeit wegen wurde das Außenkamingehäuse 4 nicht dargestellt sowie das Innenkamingehäuse 2 in dem in der Bildebene vorderen Bereich ausgebrochen dargestellt. Wie aus Fig. 4 deutlich hervorgeht, ist in dem Innenkamingehäuse 2 ein Gebläsegehäuse 12 und ein als faltbarer Abluftkanal ausgebildeter Strömungskanal 14 angeordnet. Der Strömungskanal 14 verbindet auf dem Fachmann bekannte Weise die nicht dargestellte Gebläseauslassöffnung mit dem in dem Innenkamingehäuse 2 ausgebildeten Ausblasbereich 16. Die beispielsweise über einem nicht dargestellten Kochfeld abgesaugte Abluft wird bei der vorgenannten Dunstabzugshaube durch schlitzartige Öffnungen 18 wieder in den gleichen Raum zurückgeführt.

Fig. 5 zeigt das im in der Bildebene vorderen Bereich ausgebrochene Innenkamingehäuse 2. Die vorliegende Dunstabzugshaube weist insgesamt vier in den Eckbereichen des Innenkamingehäuses 2 entlang der vertikalen Achse 8 geführte Winkelschienen 20 auf. Die Winkelschienen 20 sind an dem in Fig. 4 dargestellten Gebläsegehäuse 12 befestigt und weisen an deren freien Enden, die in der Bildebene unten dargestellt sind, jeweils Blechwinkel 22 und 23 auf. In dem zusammengebauten Zustand der Dunstabzugshaube liegt das Außenkamingehäuse 4 auf den Blechwinkeln 22 auf. Das Absauggehäuse 6 ist mittels nicht dargestellter Schrauben über die Blechwinkel 23 und die Winkelschienen 20 an dem Innenkamingehäuse 2 gehalten.

Zwei sich diagonal gegenüberliegende und voneinander beabstandete Winkelschienen 20 sind als Führungsschienen 24 ausgebildet. Die Führungsschienen 24 sowie die übrigen Winkelschienen 20 sind aus Blechwinkeln hergestellt. Darüber hinaus weisen die Winkelschienen 20 und damit auch die Führungsschienen 24 jeweils eine Lochreihe 25 auf, deren Funktion nachfolgend erläutert wird. Die Führungsschienen 24 weisen jeweils ein parallel zu deren Längsachse verlaufendes Langloch 24.1 auf, wobei die eine Längswand 24.2 des Langlochs 24.1 nahezu über deren gesamte Länge direkt aneinander angrenzende und sägezahnartig ausgebildete Rasten 24.3 trägt, während die andere Längswand 24.4 des Langlochs 24.1 im Wesentlichen glatt ausgebildet ist. In den Langlöchern 24.1 der Führungsschienen 24 sind an dem Innenkamingehäuse 2 befestigte Sperrklinken 26 geführt, die nachfolgend näher erläutert werden.

Die folgenden Erläuterungen anhand von einer Führungsschiene 24 und einer Sperrklinke 26 gelten für beide oben genannten Paarungen von Führungsschiene 24 und Sperrklinke 26.

In Fig. 6 ist zwecks einer verbesserten Übersichtlichkeit lediglich die Führungsschiene 24 und die Sperrklinke 26 sowie ein Befestigungsblech 28 dargestellt. Die Sperrklinke 26 ist in dem zusammengebauten Zustand der Dunstabzugshaube mittels des Befestigungsblechs 28 an der Innenwand des Innenkamingehäuses 2 befestigt. Bei dem vorliegenden Ausführungsbeispiel ist die Sperrklinke 26 um eine in dem montierten Zustand der Höhenverstelleinrichtung im Wesentlichen senkrecht zu der Führungsschiene 24 verlaufenden Schwenkachse 30 schwenkbar an dem Befestigungsblech 28 gelagert. Die Schwenkachse 30 verläuft in den Fig. 6, 7, 9 und 10 jeweils senkrecht zur Bildebene. An der Sperrklinke 26 ist ein nicht dargestelltes Umschnappmittel angeordnet. Das Umschnappmittel weist bei dem vorliegenden Ausführungsbeispiel ein als vorgespannte Spiralfeder ausgebildetes Federmittel auf, die mit deren beiden Enden an der Sperrklinke 26 und dem Befestigungsblech 28 gehalten ist. Die Vorspannung des Federmittels bewirkt, dass die Sperrklinke 26 durch die Federkraft auf dem Fachmann bekannte Weise entweder in eine Entriegelungslage, wie in Fig. 6 und 10 dargestellt, oder in eine Verriegelungslage, wie in Fig. 7 und 9 dargestellt, bewegt wird.

Die Ausbildung der Führungsschiene 24 wurde bereits anhand von Fig. 5 erläutert und ist hier in vergrößerter Darstellung gezeigt. In der Entriegelungslage gemäß Fig. 6 wird die Sperrklinke 26 aufgrund der Federkraft, wie oben erläutert, gegen die im Wesentlichen glatte Längswand 24.4 des Langlochs 24.1 gedrückt. In dieser Lage, der Entriegelungslage, ist eine Bewegung der Sperrklinke 26 entlang der Längsachse der Führungsschiene 24 ermöglich, und zwar in beide Richtungen. Die Sperrklinke 26 ist relativ zu der Führungsschiene 24 nahezu in der obersten Lage, was bedeutet, dass sich die an der Decke befestigte Dunstabzugshaube nahezu in der in Fig. 1, 2 und 4 dargestellten untersten Lage befindet. In dieser Lage liegt die Sperrklinke 26 an einem rampenartigen und als Betätigungsmittel ausgebildeten Abschnitt 24.5 der Längswand 24.4 an. Bei der weiteren Überführung der Dunstabzugshaube in Richtung der untersten Lage, würde sich die Sperrklinke 26 relativ zu der Führungsschiene 24 weiter nach oben bewegen. Hierbei würde die Sperrklinke 26 aufgrund des Betätigungsmittels 24.5 und gegen die Federkraft des Federmittels in der Bildebene im Uhrzeigersinn um die Schwenkachse 30 in die Verriegelungslage verschwenkt, die in Fig. 7 dargestellt ist. In den Fig. 6, 7, 9 und 10 sind die Lochreihen 25 jeweils lediglich durch das in der Bildebene oberste Loch angedeutet.

Fig. 7 zeigt die Sperrklinke 26 in der Verriegelungslage, in der die Sperrklinke 26 an der die Rasten 24.3 tragenden Längswand 24.2 des Langlochs 24.1 anliegt und mit der bezogen auf die Bildebene obersten Raste verrastet ist. In dieser Lage, in der Verriegelungslage, ist eine Bewegung der Sperrklinke 26 entlang der Längsachse der Führungsschiene 24 in Richtung des Pfeils 32 verhindert und in Richtung des Pfeils 34 ermöglicht. Wird die Dunstabzugshaube von der in den Fig. 1, 2 und 4 dargestellten untersten Lage in die in Fig. 8 dargestellte oberste Lage überführt, bewegt sich die Sperrklinke 26 in Richtung des Pfeils 34, also bezogen auf die Bildebene in Fig. 7 nach unten.

Sobald die Sperrklinke 26 bei der Bewegung in Richtung des Pfeils 34 die in Fig. 9 dargestellte Lage eingenommen hat, befindet sich die Sperrklinke 26 relativ zu der Führungsschiene 24 nahezu in der untersten Lage. In dieser Lage liegt die Sperrklinke 26 an einem rampenartigen und als Betätigungsmittel ausgebildeten Abschnitt 24.6 der Längswand 24.2 an. Bei der weiteren Überführung der Dunstabzugshaube in Richtung der obersten Lage, würde sich die Sperrklinke 26 relativ zu der Führungsschiene 24 weiter nach unten bewegen. Hierbei würde die Sperrklinke 26 aufgrund des Betätigungsmittels 24.6 und gegen die Federkraft des Federmittels des Umschnappmittels in der Bildebene im Gegenuhrzeigersinn um die Schwenkachse 30 in die Entriegelungslage verschwenkt, die in Fig. 10 dargestellt ist. Die Sperrklinke 26 ist wieder in beide Richtungen entlang der Längsachse der Führungsschiene 24 bewegbar, so dass die Sperrklinke 26 wieder in die Richtung des Pfeils 32 bewegt werden kann, was bedeutet, dass die Dunstabzugshaube wieder in die unterste Lage überführt werden kann.

Nachfolgend ist die Funktionsweise der erfindungsgemäßen Höhenverstelleinrichtung und der erfindungsgemäßen Dunstabzugshaube anhand der Fig. näher erläutert:

Die Dunstabzugshaube ist an der Decke montiert und befindet sich in der Höhenlage gemäß Fig. 1 und 7. Bei einer Höhenverstellung wird zuerst das Außenkamingehäuse 4 über das Innenkamingehäuse 2 soweit nach oben verschoben, bis dass die Rastfeder 10 von dem Außenkamingehäuse 4 freigegeben ist und die in Fig. 3 dargestellte Entspannungslage einnehmen kann. Das Außenkamingehäuse 4 ist durch die Rastfeder 10 in der obersten Lage gehalten. Die Dunstabzugshaube stellt sich nun wie in Fig. 2 gezeigt dar. Das Gebläsegehäuse 12 mit den daran befestigten Winkelschienen 20 und Führungsschienen 24 ist mittels in die Lochreihen 25 und in das Innenkamingehäuse 2 eingeschraubten, nicht dargestellten Schrauben lösbar mit dem Innenkamingehäuse 2 verbunden. Die vorgenannte Schraubverbindung bildet dabei ein Sicherungsmittel, mit dem die relative Lage der Führungsschienen 24 zu den Sperrklinken 26 fixierbar ist. Um eine Höhenverstellung vornehmen zu können, müssen die Schrauben gelöst werden, so dass das Gebläsegehäuse 12 und das Absauggehäuse 6 für den Zeitraum der Höhenverstellung allein über die formschlüssige Verbindung zwischen den Führungsschienen 24 und den Sperrklinken 26 an dem Innenkamingehäuse 2 gehalten sind.

Nachdem die Schraubverbindungen gelöst sind wird die Dunstabzugshaube von der untersten Lage in die gewünschte Lage zwischen der untersten und der obersten Lage manuell überführt. Dabei bewegt sich die in der Verriegelungslage befindliche Sperrklinke 26, wie oben anhand von den Fig. 7 und 9 bereits erläutert, in Richtung des Pfeils 34 von Raste 24.3 zu Raste 24.3. Ist die gewünschte Höhenlage der Dunstabzugshaube erreicht, wird die vorgenannte Schraubverbindung wieder hergestellt und das Außenkamingehäuse 4 wieder über das Innenkamingehäuse 2 nach unten abgesenkt, bis dass es auf den Befestigungswinkeln 22 aufliegt. Sofern die Höhenverstellung erneut vorgenommen werden soll, sind die vorgenannten Schritte zu wiederholen. Da die in der Verriegelungslage befindliche Sperrklinke 26 in der letztgenannten Position nicht in Richtung des Pfeils 32 bewegt werden kann und damit die Dunstabzugshaube nicht wieder nach unten abgesenkt werden kann, ist es erforderlich, die Dunstabzugshaube vollständig in die oberste Lage zu überführen, die in den Fig. 8 und 10 dargestellt ist. Dabei durchläuft die Sperrklinke 26 die oben anhand der Fig. 9 und 10 erläuterte Überführung von der Verriegelungslage in die Entriegelungslage. Die Sperrklinke 26 ist in der Entriegelungslage, so dass die Dunstabzugshaube nun wieder vollständig bis in die unterste Lage abgesenkt werden kann. Die Sperrklinke 26 durchläuft dabei die anhand der Fig. 6 und 7 erläuterte Überführung von der Entriegelungslage in die Verriegelungslage. Die Höhenverstellung kann gemäß den obigen Ausführungen erneut vorgenommen werden.

Die erfindungsgemäße Lehre ist nicht auf das oben erläuterte Ausführungsbeispiel beschränkt. Beispielsweise sind andere dem Fachmann bekannte und geeignete Verbindungstechniken und Materialien denkbar. Darüber hinaus ist das Umschnappmittel auch als eine an der Sperrklinke 26 exzentrisch angeordnete und von der Schwenkachse 30 beabstandete Masse ausführbar, ohne alternativ oder ergänzend dazu ein Federmittel zu verwenden. Abweichend von dem obigen Ausführungsbeispiel ist die erfindungsgemäße Höhenverstelleinrichtung auch bei Dunstabzugshauben mit Außenwandgebläse verwendbar. In diesem Fall wären dann die Winkelschienen 20 und die Führungsschienen 24 beispielsweise direkt an dem Absauggehäuse 6 befestigt.

## Patentansprüche

1. Höhenverstelleinrichtung für eine deckenbefestigte Dunstabzugshaube, wobei die Höhenverstelleinrichtung wenigstens eine Führungsschiene mit Rasten und eine Sperrklinke aufweist, die in dem montierten Zustand der Höhenverstelleinrichtung an zwei relativ zueinander beweglichen Teilen einer Dunstabzugshaube befestigbar sind und wobei die Sperrklinke von einer Entriegelungslage, in der eine Bewegung der Sperrklinke entlang der Längsachse der Führungsschiene ermöglicht ist, in eine Verriegelungslage, in der die Sperrklinke mit den Rasten der Führungsschiene verrastet, so dass eine Bewegung der Sperrklinke entlang der Längsachse der Führungsschiene verhindert ist, überführbar ist,
**dadurch gekennzeichnet,**
**dass** die Sperrklinke (26) in der Verriegelungslage derart verrastet, dass eine Bewegung der Sperrklinke (26) entlang der Längsachse der Führungsschiene (24) in eine Richtung (32) verhindert und in die dazu entgegengesetzte Richtung (34) ermöglicht ist und dass an der Sperrklinke (26) ein Umschnappmittel angeordnet ist und die Führungsschiene (24) im Bereich von deren stirnseitigen Enden jeweils ein Betätigungsmittel (24.5, 24.6) aufweist, wobei die Sperrklinke (26) in dem montierten Zustand der Höhenverstelleinrichtung bei einer Bewegung entlang der Längsachse der Führungsschiene (24) in eine Richtung (32) mittels des Zusammenwirkens von dem Umschnappmittel mit dem einen Betätigungsmittel (24.5) automatisch von der Entriegelungslage in die Verriegelungslage und bei einer Bewegung in die dazu entgegengesetzte Richtung (34) mittels des Zusammenwirkens von dem Umschnappmittel mit dem anderen Betätigungsmittel (24.6) automatisch von der Verriegelungslage in die Entriegelungslage überführbar ist.

2. Höhenverstelleinrichtung nach Anspruch 1,
**dadurch gekennzeichnet,**
**dass** die Führungsschiene (24) ein parallel zu deren Längsachse verlaufendes Langloch (24.1) aufweist, in dem die Sperrklinke (26) in dem montierten Zustand der Höhenverstelleinrichtung geführt ist, wobei eine Längswand (24.2) des Langlochs (24.1) Rasten (24.3) aufweist und die gegenüberliegende Längswand (24.4) des Langlochs (24.1) im Wesentlichen glatt ausgebildet ist.

3. Höhenverstelleinrichtung nach Anspruch 2,
**dadurch gekennzeichnet,**
**dass** im Wesentlichen die eine gesamte Längswand (24.2) mit direkt aneinander angrenzenden Rasten (24.3) versehen ist.

4. Höhenverstelleinrichtung nach einem der Ansprüche 2 oder 3,
**dadurch gekennzeichnet,**
**dass** die Sperrklinke (26) um eine in dem montierten Zustand der Höhenverstelleinrichtung im Wesentlichen senkrecht zu der durch das Langloch (24.1) aufgespannten Ebene verlaufenden Schwenkachse (30) schwenkbar gelagert ist und dass beide Längswände (24.2, 24.4) des Langlochs (24.1) jeweils einen rampenartigen Abschnitt (24.6, 24.5) als Betätigungsmittel aufweisen.

5. Höhenverstelleinrichtung nach Anspruch 4,
**dadurch gekennzeichnet,**
**dass** das Umschnappmittel eine an der Sperrklinke (26) exzentrisch angeordnete und von der Schwenkachse beabstandete Masse aufweist.

6. Höhenverstelleinrichtung nach Anspruch 4 oder 5,
**dadurch gekennzeichnet,**
**dass** das Umschnappmittel ein Federmittel aufweist.

7. Höhenverstelleinrichtung nach mindestens einem der Ansprüche 1 bis 6,
**dadurch gekennzeichnet,**
**dass** die Rasten (24.3) sägezahnartig ausgebildet sind.

8. Höhenverstelleinrichtung nach mindestens einem der Ansprüche 1 bis 7,
**dadurch gekennzeichnet,**
**dass** die Höhenverstelleinrichtung ein Sicherungsmittel aufweist, mit dem die relative Lage der Führungsschiene (24) zu der Sperrklinke (26) fixierbar ist.

9. Dunstabzugshaube mit einer Höhenverstelleinrichtung nach mindestens einem der Ansprüche 1 bis 8,
**dadurch gekennzeichnet,**
**dass** die Führungsschiene (24) in dem montierten Zustand der Höhenverstelleinrichtung an einem Gebläsegehäuse (12) und die Sperrklinke (26) an einem Kamingehäuse (2) der Dunstabzugshaube befestigt ist oder umgekehrt.

10. Dunstabzugshaube nach Anspruch 9,
**dadurch gekennzeichnet,**
**dass** die Höhenverstelleinrichtung in dem montierten Zustand zwei sich diagonal gegenüberliegende und voneinander beabstandete Führungsschienen (24) aufweist, die mit jeweils einer Sperrklinke (26) in Eingriff sind.

## Claims

1. Height-adjustable device for a vapour extractor hood which is secured to a ceiling, the height-adjustable device comprising at least one guide rail with notches and a detent pawl, which are securable, in the assembled state of the height-adjustable device, to two parts of a vapour extractor hood which are displaceable relative to each other, and the detent pawl being transferable from an unlocked position, in which a movement of the detent pawl along the longitudinal axis of the guide rail is rendered possible, into a locked position, in which the detent pawl engages with the notches of the guide rail, so that a movement of the detent pawl along the longitudinal axis of the guide rail is prevented, **characterised in that**, in the locked position, the detent pawl (26) engages in such a manner that a movement of the detent pawl (26) along the longitudinal axis of the guide rail (24) in one direction (32) is prevented and is rendered possible in the direction (34) opposite thereto, and **in that** a snapping means is disposed on the detent pawl (26), and the guide rail (24) comprises a respective actuation means (24.5, 24.6) in the region of the end-face ends thereof, the detent pawl (26), in the assembled state of the height-adjustable device, being transferable, during a movement along the longitudinal axis of the guide rail (24) in one direction (32) by means of the co-operation of the snapping means with the one actuation means (24.5), automatically from the unlocked position into the locked position and, during a movement in the direction (34) opposite thereto by means of the co-operation of the snapping means with the other actuation means (24.6), automatically from the locked position into the unlocked position.

2. Height-adjustable device according to claim 1, **characterised in that** the guide rail (24) comprises an elongate slot (24.1), which extends parallel to the longitudinal axis of said rail, and in which elongate slot the detent pawl (26) is guided in the assembled state of the height-adjustable device, one longitudinal wall (24.2) of the elongate slot (24.1) comprising notches (24.3), and the oppositely situated longitudinal wall (24.4) of the elongate slot (24.1) having a substantially smooth configuration.

3. Height-adjustable device according to claim 2, **characterised in that** the one entire longitudinal wall (24.2) is substantially provided with notches (24.3) which abut directly against one another.

4. Height-adjustable device according to one of claims 2 or 3, **characterised in that** the detent pawl (26) is mounted so as to be pivotable about a pivot axis (30), which extends, in the assembled state of the height-adjustable device, substantially vertically to the plane extending through the elongate slot (24.1), and **in that** the two longitudinal walls (24.2, 24.4) of the elongate slot (24.1) each comprise a ramp-like portion (24.6, 24.5) as the actuation means.

5. Height-adjustable device according to claim 4, **characterised in that** the snapping means comprises a mass which is eccentrically disposed on the detent pawl (26) and is spaced from the pivot axis.

6. Height-adjustable device according to claim 4 or 5, **characterised in that** the snapping means comprises a resilient means.

7. Height-adjustable device according to at least one of claims 1 to 6, **characterised in that** the notches (24.3) have a sawtooth-like configuration.

8. Height-adjustable device according to at least one of claims 1 to 7, **characterised in that** the height-adjustable device comprises a safety means, with which the position of the guide rail (24) relative to the detent pawl (26) can be secured.

9. Vapour extractor hood having a height-adjustable device according to at least one of claims 1 to 8, **characterised in that** the guide rail (24), in the assembled state of the height-adjustable device, is secured to a fan housing (12), and the detent pawl (26) is secured on a flue housing (2) of the vapour extractor hood, or vice versa.

10. Vapour extractor hood according to claim 9, **characterised in that** the height-adjustable device, in the assembled state, comprises two spaced-apart guide rails (24) which are situated diagonally opposite each other and are in engagement with a respective detent pawl (26).

## Revendications

1. Dispositif de réglage en hauteur pour une hotte aspirante fixée au plafond, le dispositif de réglage en hauteur présentant au moins un rail de guidage avec des encoches et un cliquet d'arrêt qui, à l'état monté du dispositif de réglage en hauteur, peuvent être fixés à deux parties d'une hotte aspirante mobiles l'une par rapport à l'autre et le cliquet d'arrêt pouvant être transféré d'une position de déverrouillage, dans laquelle un déplacement du cliquet d'arrêt le long de l'axe longitudinal du rail de guidage est possible, dans une position de verrouillage dans laquelle le cliquet d'arrêt se bloque par encliquetage avec les encoches du rail de guidage de façon qu'un déplacement du cliquet d'arrêt le long de l'axe longitudinal du rail de guidage soit empêché,
**caractérisé en ce**
**que** le cliquet d'arrêt (26) s'encliquette en position de verrouillage de façon qu'un déplacement du cliquet d'arrêt (26) le long de l'axe longitudinal du rail de guidage (24) soit empêché dans un sens (32) et possible dans le sens opposé (34) et qu'un élément à déclic est disposé sur le cliquet d'arrêt (26) et le rail de guidage (24) présente un élément d'actionnement (24.5, 24.6) au niveau de chacune de ses extrémités frontales, le cliquet d'arrêt (26) pouvant, à l'état monté du dispositif de réglage en hauteur, lors d'un déplacement le long de l'axe longitudinal du rail de guidage (24) dans un sens (32), être transféré automatiquement de la position de déverrouillage dans la position de verrouillage au moyen de la coopération de l'élément à déclic avec un élément d'actionnement (24.5) et, lors d'un déplacement dans le sens opposé (34), automatiquement de la position de verrouillage dans la position de déverrouillage au moyen de la coopération de l'élément à déclic avec l'autre élément d'actionnement (24.6).

2. Dispositif de réglage en hauteur selon la revendication 1,
**caractérisé en ce**
**que** le rail de guidage (24) présente un trou oblong (24.1) s'étendant parallèlement à son axe longitudinal, dans lequel le cliquet d'arrêt (26) est guidé à l'état monté du dispositif de réglage en hauteur, une paroi longitudinale (24.2) du trou oblong (24.1) présentant des encoches (24.3) et la paroi longitudinale opposée (24.4) du trou oblong (24.1) étant essentiellement lisse.

3. Dispositif de réglage en hauteur selon la revendication 2,
**caractérisé en ce**
**qu'**essentiellement toute la longueur de la paroi longitudinale (24.2) est pourvue d'encoches (24.3) directement adjacentes.

4. Dispositif de réglage en hauteur selon l'une des revendications 2 ou 3,
**caractérisé en ce**
**que** le cliquet d'arrêt (26) est monté pivotant autour d'un axe de pivotement (30) s'étendant essentiellement perpendiculairement au plan défini par le trou oblong (24.1) et que les deux parois longitudinales (24.2, 24.4) du trou oblong (24.1) présentent chacune une section en forme de rampe (24.6, 24.5) en guise d'élément d'actionnement.

5. Dispositif de réglage en hauteur selon la revendication 4,
**caractérisé en ce**
**que** l'élément à déclic présente une masse disposée excentriquement sur le cliquet d'arrêt (26) et distante de l'axe de pivotement.

6. Dispositif de réglage en hauteur selon la revendication 4 ou 5,
**caractérisé en ce**
**que** l'élément à déclic présente un élément à ressort.

7. Dispositif de réglage en hauteur selon au moins l'une des revendications 1 à 6,
**caractérisé en ce**
**que** les encoches (24.3) sont réalisées en dents de scie.

8. Dispositif de réglage en hauteur selon au moins l'une des revendications 1 à 7,
**caractérisé en ce**
**que** le dispositif de réglage en hauteur présente un élément de blocage au moyen duquel la position relative du rail de guidage (24) par rapport au cliquet d'arrêt (26) peut être fixée.

9. Hotte aspirante avec un dispositif de réglage en hauteur selon au moins l'une des revendications 1 à 8,
**caractérisée en ce**
**qu'**à l'état monté du dispositif de réglage en hauteur, le rail de guidage (24) est fixé à un carter de ventilateur (12) et le cliquet d'arrêt (26) à un carter de cheminée (2) de la hotte aspirante ou inversement.

10. Hotte aspirante selon la revendication 9,
**caractérisée en ce**
**qu'**à l'état monté, le dispositif de réglage en hauteur présente deux rails de guidage (24) se faisant face diagonalement et distants l'un de l'autre qui sont chacun en prise avec un cliquet d'arrêt (26).
